# EUROPÄISCHE PATENTANMELDUNG

(11) **EP 4 759 667 A1**
(43) Veröffentlichungstag der Anmeldung: **17.06.2026**
(21) Anmeldenummer: 25212536.4
(22) Anmeldetag: 31.10.2025
(51) Int. Cl.: B61D 27/00

(54) **SPURGEFÜHRTES FAHRZEUG**

(30) Priorität: 16.12.2024 DE 102024211999
(71) Anmelder: Siemens Mobility GmbH, 80997 München (DE)
(72) Erfinder: Kasap, Irfan, 47829 Krefeld (DE); Mikolajetz, Kevin Kai, 47829 Krefeld (DE); Schmitz, Markus, 47829 Krefeld (DE)
(74) Vertreter: Siemens Patent Attorneys

(57) **Zusammenfassung**

Spurgeführtes Fahrzeug 1 zum Personentransport, umfassend einen Innenraum 2 und zumindest ein Temperiersystem 10 zum Temperieren des Innenraums 2, wobei das Temperiersystem 10 zumindest ein flächiges Temperierelement 210, 310 aufweist.

## Beschreibung

Die Erfindung betrifft ein spurgeführtes Fahrzeug zum Personentransport, umfassend einen Innenraum und zumindest ein Temperiersystem zum Temperieren des Innenraums.

Ferner betrifft die Erfindung einen digitalen Zwilling eines solchen oder, wie nachfolgend beschrieben, weitergebildeten spurgeführten Fahrzeugs.

In spurgeführten Fahrzeugen, wie Schienenfahrzeugen, werden üblicherweise Klimakanäle verwendet, um den Innenraum mit konditionierter Luft zu versorgen und gleichzeitig Frischluft durch eine Klimaanlage zuzuführen. Der verfügbare Bauraum für diese Klimakanäle ist jedoch begrenzt, was ihre Integration in die Zwischenwände aufwendig und kostspielig macht.

Der aktuelle Stand der Technik bei Klimakanälen in Schienenfahrzeugen zeigt, dass diese aufgrund des begrenzten Bauraums oft aufwendig verlegt werden müssen. Dies führt zu erhöhten Kosten, einer Verkleinerung des inneren Bauraums des Fahrzeugs und möglicherweise zum Wegfall von Sitzplätzen.

Durch immer anspruchsvollere Anforderungen müssen spurgeführte Fahrzeuge des Personentransports, wie Schienenfahrzeuge, Klima-Komfortnormen, wie z.B. die EN13129, EN14750 etc. erfüllen. Immer häufiger müssen komplexe Luftkanalsysteme entwickelt werden, um die Komfortnormen zu erfüllen. Speziell in Bereichen, wie z.B. dem Einstieg gestaltet es sich aufgrund des engen Bauraumes schwierig Luftkanalsysteme zu implementieren und ausreichend zu dimensionieren. Diese Klimakomfortnormen müssen immer häufiger in einem akkreditierten Prüfinstitut nachgewiesen werden. Dabei werden die vorher simulierten Luftkanalsysteme validiert und häufig vor Ort nochmal angepasst, wodurch zusätzliche Kosten entstehen.

Aktuell werden komplexe Luftkanalsysteme entwickelt, um die Klimakomfortnormen z.B. im Einstieg zu erfüllen. Häufig werden zusätzlich zum Luftkanalsystem elektrische Konvektoren verbaut, um die Inneraumbereiche zu beheizen. Diese Methoden benötigen viel Platz im Fahrzeug und einen hohen Fertigungsaufwand.

Ausgehend davon, liegt der Erfindung die Aufgabe zugrunde, ein spurgeführtes Fahrzeug bereitzustellen, das ein platzsparendes Temperiersystem zum Temperieren eines Innenraums aufweist.

Diese Aufgabe wird durch das spurgeführte Fahrzeug des Anspruchs 1 gelöst. Weiterhin wird die Aufgabe durch den digitalen Zwilling des Anspruchs 16 gelöst.

Vorteilhafte Ausgestaltungen und Weiterbildungen sind Gegenstand der jeweiligen Unteransprüche.

Erfindungsgemäß wird ein spurgeführtes Fahrzeug zum Personentransport bereitgestellt, umfassend einen Innenraum und zumindest ein Temperiersystem zum Temperieren des Innenraums, wobei das Temperiersystem zumindest ein flächiges Temperierelement aufweist.

Erfindungsgemäß wird ferner ein digitaler Zwilling eines solchen oder wie nachfolgend beschrieben, weitergebildeten spurgeführten Fahrzeugs bereitgestellt, wobei der digitale Zwilling ein digitalisiertes Abbild des spurgeführten Fahrzeugs umfasst.

Das zumindest eine flächige Temperierelement ist zum Heizen des Innenraums ausgebildet und innerhalb des spurgeführten Fahrzeugs angeordnet.

Das zumindest eine flächige Temperierelement ist dazu ausgebildet, Wärme in den Innenraum abzugeben oder diese aus dem Innenraum abzuführen.

Das zumindest eine flächige Temperierelement ist vorzugsweise als Flächenheizung und/oder - kühlung ausgebildet.

Vorzugsweise handelt es sich bei dem flächigen Temperierelement um ein elektrisch betriebenes flächiges Temperierelement.

Bei dem spurgeführten Fahrzeug handelt es sich beispielsweise um ein Schienenfahrzeug oder eine Magnetschwebebahn.

Vorzugsweise handelt es sich bei dem Schienenfahrzeug um einen elektrischen Triebzug.

Durch das erfindungsgemäße Vorsehen des zumindest einen flächigen Temperierelements, ist es möglich, auf bisherige Heizeinrichtungen zu verzichten, welche bisher zusätzlichen Bauraum im Innenraum beansprucht haben.

Die wesentlichen Unterschiede zwischen der Erfindung und den bekannten Lösungen bestehen darin, dass ein Teil des komplexen Luftkanalsystems und/oder zusätzliche elektrische Konvektoren im Innenraum des spurgeführten Fahrzeugs, eingespart werden können.

Durch die erfindungsgemäße Lösung ist eine effiziente Raumnutzung im spurgeführten Fahrzeug gegeben.

Des Weiteren ist die erfindungsgemäße Lösung kosteneffizienter als manche bisherigen Lösungen, da das Vorsehen von Klimakanälen für die Heizung oder das Vorsehen von zusätzlichen Heizern nicht mehr nötig ist.

In Ausgestaltung des spurgeführten Fahrzeugs kann vorgesehen sein, dass das flächige Temperierelement an einem Boden und/oder an der Wand des spurgeführten Fahrzeugs angeordnet ist.

Die Anordnung des zumindest einen flächigen Temperierelements am Boden und/oder der Wand führt dazu, dass keine Schichtungsprobleme im Heizfall auftreten, wie diese auftreten würden, wenn das zumindest eine flächige Temperierelement an der Decke angeordnet werden würde.

In Ausgestaltung des spurgeführten Fahrzeugs kann vorgesehen sein, dass das Temperiersystem zum Temperieren des Innenraums eine Lüftungs- und Klimaanlage aufweist, die zum Lüften und Klimatisieren des Innenraums eingerichtet ist.

Hierdurch wird erreicht, dass der Innenraum gelüftet und/oder klimatisierbar ist und neben der Temperatur die entsprechenden Raumluftparameter wie Luftfeuchtigkeit, CO₂-Gehalt oder VOC-Mischgaskonzentration einhaltbar sind.

In Ausgestaltung des spurgeführten Fahrzeugs kann vorgesehen sein, dass die Lüftungs- und Klimaanlage keine Heizluftklimakanäle aufweist.

Hierdurch wird Bauraum für die Heizluftklimakanäle gespart.

In Ausgestaltung des spurgeführten Fahrzeugs kann vorgesehen sein, dass die Lüftungs- und Klimaanlage lediglich zur Erwärmung von Außenluft bis zu einer Innenraumluftsolltemperatur eingerichtet ist.

Die Heizung der Klimaanlage kann dann nur noch für die Erwärmung der Außenluft auf max. die Raumtemperatur/ Innenraumluftsolltemperatur und in dieser Temperatur in den Raum geführt, damit noch eine Zirkulation im Raum stattfinden kann. Es werden hierfür dann nur noch die Deckenkanäle verwendet, um die Raumluft mit Frischluft zu versorgen. Bei einer höheren Temperatur als Raumluft besteht die Gefahr, dass sich eine Schichtung im Raum einstellt, wenn Warmluft dem Raum von oben zugeführt wird.

Dadurch wird erreicht, dass auf zusätzliche Heizer in der Lüftungs- und Klimaanlage verzichtet werden kann und die Lüftungs- und Klimaanlage kleinbauend und kostengünstig ausgebildet ist. Des Weiteren müssen keine zusätzlichen Lüftungskanäle für die Heizluft vorgesehen werden, welche üblicherweise Heizluft in die Nähe des Fahrzeugboden leiten , wenn diese über Heizluftkanäle verteilt wird.

In Ausgestaltung des spurgeführten Fahrzeugs kann vorgesehen sein, dass der Innenraum frei von Konvektionsheizern ist.

Hierdurch wird erreicht, dass zusätzlicher Bauraum frei bleibt, und geringere Restriktionen in Bezug auf den Innenausbau des spurgeführten Fahrzeugs gegeben sind. Insbesondere auf die Konfektionsheizer, welche im Bereich des Übergangs von Wand zum Boden angeordnet sind, kann verzichtet werden, sodass die Beinfreiheit für die Passagiere verbessert werden kann.

In Ausgestaltung des spurgeführten Fahrzeugs kann vorgesehen sein, dass das zumindest eine flächige Temperierelement in ein Wandverkleidungselement, das vorzugsweise aus einem Faserverbundwerkstoff gefertigt ist, integriert ist.

Hierdurch wird eine besonders platzsparende Möglichkeit zur Positionierung des zumindest einen flächigen Temperierelement in einer Wand bereitgestellt.

Wandverkleidungselemente, wie bspw. Wandpaneele können vormontiert werden und müssten somit nur in das spurgeführte Fahrzeug eingesetzt werden, wodurch Fertigungsaufwand reduziert werden kann. Des Weiteren wird das Problem einer unsachgemäßen Fertigung im spurgeführten Fahrzeug behoben, welches schnell zu Beschädigungen des Luftkanals führen kann. Dadurch kann die komplette Klimatisierung in diesen Bereichen beeinflusst werden, wodurch die vom Kunden geforderten Klimakomfortnormen nicht mehr erfüllt werden können.

In Ausgestaltung des spurgeführten Fahrzeugs kann vorgesehen sein, dass das zumindest eine flächige Temperierelement in einen Bodenaufbau, vorzugsweise als Schichtsystem, integriert ist.

Hierdurch wird eine besonders platzsparende Möglichkeit zur Positionierung des zumindest einen flächigen Temperierelements in einem Boden bereitgestellt.

Vorzugsweise ist das flächige Temperierelement in einem Bodenelement angeordnet. Bodenelemente, wie bspw. Bodenpaneele können vormontiert werden und müssten somit nur in das spurgeführte Fahrzeug eingesetzt werden, wodurch Fertigungsaufwand reduziert werden kann. Des Weiteren wird das Problem einer unsachgemäßen Fertigung im spurgeführten Fahrzeug behoben, welches schnell zu Beschädigungen des Luftkanals führen kann. Dadurch kann die komplette Klimatisierung in diesen Bereichen beeinflusst werden, wodurch die vom Kunden geforderten Klimakomfortnormen nicht mehr erfüllt werden können.

In Ausgestaltung des spurgeführten Fahrzeugs kann vorgesehen sein, dass das zumindest eine flächige Temperierelement als Peltierelement ausgebildet ist.

Je nach Anforderung können Peltierelemente kühlen oder heizen.

In Ausgestaltung des spurgeführten Fahrzeugs kann vorgesehen sein, dass das spurgeführte Fahrzeug ein Doppelstockfahrzeug ist, mit zumindest einem Oberstock und einem Unterstock, wobei der Oberstock zumindest einen Passagierbereich aufweist und der Unterstock zumindest einen Passagierbereich und einen Eingangsbereich aufweist.

Hierdurch wird eine konkrete Konfiguration eines Doppelstockfahrzeugs angegeben, in welchem die Platzverhältnisse besonders kritisch sind und der Wegfall eines Klimakanals für die Heizungen des Oberstocks und des Unterstocks besonders große Vorteile in Bezug auf die Platzverhältnisse hat, die sich daraus ergeben.

In Ausgestaltung des spurgeführten Fahrzeugs kann vorgesehen sein, dass der Oberstock und der Unterstock jeweils zumindest ein flächiges Temperierelement aufweisen.

Hierdurch ist es möglich, sowohl im Oberstock als auch im Unterstock Heizluftkanäle entfallen zu lassen. Die Heizluftkanäle sind somit auch nicht im Übergang / der Decke / dem Boden zwischen Oberstock und Unterstock ausgebildet, was weitere Vorteile bietet.

In Ausgestaltung des spurgeführten Fahrzeugs kann vorgesehen sein, dass das zumindest eine flächige Temperierelement in zumindest einem Passagierbereich des spurgeführten Fahrzeugs angeordnet ist.

Hierdurch kann in zumindest einem Passagierbereich Bauraum für Heizkanäle eingespart werden.

In Ausgestaltung des spurgeführten Fahrzeugs kann vorgesehen sein, dass das flächige Temperierelement in einem Eingangsbereich des spurgeführten Fahrzeugs angeordnet ist.

Hierdurch kann in zumindest einem Eingangsbereich, in dem der Bauraum besonders knapp ist, Bauraum für Heizkanäle eingespart werden.

In Ausgestaltung des spurgeführten Fahrzeugs kann vorgesehen sein, dass der Oberstock zumindest eine erste Klimazone, in der das zumindest eine flächige Temperierelement angeordnet ist, aufweist und der Unterstock zumindest eine zweite Klimazone, in der das zumindest eine flächige Temperierelement angeordnet ist, aufweist, welche jeweils individuell temperierbar ist.

Durch das Bereitstellen zumindest einer ersten Klimazone im Oberstock und zumindest einer zweiten Klimazone im Unterstock wird erreicht, dass Oberstock und Unterstock unterschiedlich temperierbar sind. Ferner können die Heizleistungen entsprechend an die Anzahl der Personen individuell angepasst werden oder die Solltemperatur der ersten Klimazone und oder der zweiten Klimazone entsprechend angepasst werden.

In Ausgestaltung des spurgeführten Fahrzeugs kann vorgesehen sein, dass das zumindest eine flächige Temperierelement eine maximale Oberflächentemperatur von 35°C aufweist.

Hierdurch wird erreicht, dass einerseits die zulässige Oberflächentemperatur des zumindest einen flächigen Temperierelements nicht überschritten wird.

Nachfolgend soll die Erfindung anhand eines Ausführungsbeispiels mit Bezug auf die Zeichnung erläutert werden.

Es zeigt:
- Fig. 1: eine schematische Schnittdarstellung eines erfindungsgemäßen spurgeführten Fahrzeugs.

Fig. 1 zeigt eine schematische Schnittdarstellung eines erfindungsgemäßen spurgeführten Fahrzeugs 1 zum Personentransport.

Das spurgeführte Fahrzeug 1 zum Personentransport, umfasst einen Innenraum 2 und zumindest ein Temperiersystem 10 zum Temperieren des Innenraums 2.

Das Temperiersystem 10 weist zumindest ein flächiges Temperierelement 210, 310 auf.

Das zumindest eine flächige Temperierelement 210, 310 ist zum Heizen des Innenraums 2 ausgebildet und innerhalb des spurgeführten Fahrzeugs angeordnet.

Das zumindest eine flächige Temperierelement 210, 310 ist dazu ausgebildet Wärme in den Innenraum 2 einzubringen und/oder abzuführen.

Das zumindest eine flächige Temperierelement 210, 310 ist an einem Boden 204, 304 und/oder an der Wand 206, 306 des spurgeführten Fahrzeugs 1 angeordnet.

Das Temperiersystem 10 zum Temperieren des Innenraums 2 weist eine Lüftungs- und Klimaanlage 400 auf, die zum Lüften und Klimatisieren des Innenraums 2 eingerichtet ist.

Die Lüftungs- und Klimaanlage 400 weist keine Heizluftklimakanäle auf.

Die Lüftungs- und Klimaanlage 400 ist lediglich zur Erwärmung von Außenluft bis zu einer Innenraumluftsolltemperatur eingerichtet.

Der Innenraum 2 des spurgeführten Fahrzeugs ist frei von Konvektionsheizern.

Das zumindest eine flächige Temperierelement 210, 310 ist in Ausgestaltung in ein Wandverkleidungselement, das vorzugsweise aus einem Faserverbundwerkstoff gefertigt ist, integriert.

Das zumindest eine flächige Temperierelement 210, 310 ist in einen Bodenaufbau, vorzugsweise als Schichtsystem, integriert.

Das zumindest eine flächige Temperierelement 210, 310 kann als Peltierelement ausgebildet sein.

Gemäß der Ausführungsform ist das spurgeführte Fahrzeug 100 ein Doppelstockfahrzeug, mit zumindest einem Oberstock 200 und einem Unterstock 300.

Der Oberstock 200 weist zumindest einen Passagierbereich 202 auf und der Unterstock 300 weist zumindest einen Passagierbereich 302 und zumindest einen Eingangsbereich auf.

Der Oberstock 200 und der Unterstock 300 weisen jeweils zumindest ein flächiges Temperierelement 210, 310 auf.

Das zumindest eine flächige Temperierelement 210, 310 ist in einem Passagierbereich 202, 302 des spurgeführten Fahrzeugs 1 angeordnet.

Es kann auch vorgesehen sein, dass das zumindest eine flächige Temperierelement 210, 310 in einem Eingangsbereich des spurgeführten Fahrzeugs 1 angeordnet ist (nicht gezeigt in Fig. 1).

Der Oberstock 200 weist zumindest eine erste Klimazone 230, in der das zumindest eine flächige Temperierelement 210, 310 angeordnet ist, auf.

Der Unterstock 300 weist zumindest eine zweite Klimazone 330, in der das zumindest eine flächige Temperierelement 210, 310 angeordnet ist, auf, welche jeweils individuell temperierbar ist.

Das zumindest eine flächige Temperierelement 210, 310 weist eine maximale Oberflächentemperatur T₁ von 35°C auf.

Schließlich wird ein digitaler Zwilling des spurgeführten Fahrzeugs 1 bereitgestellt, wobei der digitale Zwilling ein digitalisiertes Abbild des spurgeführten Fahrzeugs 1 umfasst. Der digitale Zwilling ist dabei derart ausgebildet, dass dieser es ermöglicht, die Funktionalität des zumindest einen Temperiersystems 10 zum Temperieren des Innenraums 2, abzubilden und die Wirkung des zumindest einen Temperiersystems 10 auf den Innenraum des spurgeführten Fahrzeugs, zu simulieren.

Sämtliche Ausgestaltungen des spurgeführten Fahrzeugs 1 gelten in gleicher Weise für den digitalen Zwilling.

Temperiersysteme 10 zum Temperieren des Innenraums von spurgeführten Fahrzeugen 1 sind hinsichtlich ihrer Dimensionierung und Auslegung nicht vergleichbar mit den Temperiersystem zum Temperieren des Innenraums von nicht spurgeführten Fahrzeugen wie bspw. PKWs oder LKWs.

Abschließend sei erwähnt, dass die Merkmale aller oben beschriebenen Ausführungsvarianten untereinander in beliebiger Weise kombiniert werden können, um weitere andere Ausführungsbeispiele der Erfindung zu bilden. Auch können alle Merkmale von Unteransprüchen jeweils für sich mit jedem Merkmal jedes anderen der Ansprüche kombiniert werden, und zwar jeweils für sich allein oder in beliebiger Kombination, um weitere andere Ausführungsbeispiele zu erhalten.

Obwohl die Erfindung im Detail durch ein Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

Unabhängig vom grammatikalischen Geschlecht eines bestimmten Begriffes sind Personen mit männlicher, weiblicher oder anderer Geschlechteridentität mit umfasst.

## Patentansprüche

1. Spurgeführtes Fahrzeug (1) zum Personentransport, umfassend einen Innenraum (2) und zumindest ein Temperiersystem (10) zum Temperieren des Innenraums (2), wobei das Temperiersystem (10) zumindest ein flächiges Temperierelement (210, 310) aufweist.

2. Spurgeführtes Fahrzeug (1) nach Anspruch 1,
**dadurch gekennzeichnet, dass**
das zumindest eine flächige Temperierelement (210, 310) an einem Boden (204, 304) und/oder an der Wand (206, 306) des spurgeführten Fahrzeugs (1) angeordnet ist.

3. Spurgeführtes Fahrzeug (1) nach Anspruch 1 oder 2,
**dadurch gekennzeichnet, dass**
das Temperiersystem (10) zum Temperieren des Innenraums (2) eine Lüftungs- und Klimaanlage (400) aufweist, die zum Lüften und Klimatisieren des Innenraums (2) eingerichtet ist.

4. Spurgeführtes Fahrzeug (1) nach Anspruch 3,
**dadurch gekennzeichnet, dass**
die Lüftungs- und Klimaanlage (400) keine Heizluftklimakanäle aufweist.

5. Spurgeführtes Fahrzeug (1) nach Anspruch 3 oder 4,
**dadurch gekennzeichnet, dass**
die Lüftungs- und Klimaanlage (400) lediglich zur Erwärmung von Außenluft bis zu einer Innenraumluftsolltemperatur eingerichtet ist.

6. Spurgeführtes Fahrzeug (1) nach einem der vorhergehenden Ansprüche,
**dadurch gekennzeichnet, dass**
der Innenraum (2) frei von Konvektionsheizern ist.

7. Spurgeführtes Fahrzeug (1) zum Personentransport nach einem der vorhergehenden Ansprüche,
**dadurch gekennzeichnet, dass**
das zumindest eine flächige Temperierelement (210, 310) in ein Wandverkleidungselement, das vorzugsweise aus einem Faserverbundwerkstoff gefertigt ist, integriert ist.

8. Spurgeführtes Fahrzeug (1) zum Personentransport nach einem der vorhergehenden Ansprüche,
**dadurch gekennzeichnet, dass**
das zumindest eine flächige Temperierelement (210, 310) in einen Bodenaufbau, vorzugsweise als Schichtsystem, integriert ist.

9. Spurgeführtes Fahrzeug (1) zum Personentransport nach einem der vorhergehenden Ansprüche,
**dadurch gekennzeichnet, dass**
das zumindest eine flächige Temperierelement (210, 310) als Peltierelement ausgebildet ist.

10. Spurgeführtes Fahrzeug (100) nach einem der vorhergehenden Ansprüche,
**dadurch gekennzeichnet, dass**
das spurgeführte Fahrzeug (100) ein Doppelstockfahrzeug ist, mit zumindest einem Oberstock (200) und einem Unterstock (300), wobei der Oberstock (200) zumindest einen Passagierbereich (202) aufweist und der Unterstock (300) zumindest einen Passagierbereich (302) und einen Eingangsbereich aufweist.

11. Spurgeführtes Fahrzeug (100) nach Anspruch 10,
**dadurch gekennzeichnet, dass**
der Oberstock (200) und der Unterstock (300) jeweils zumindest ein flächiges Temperierelement (210, 310) aufweisen.

12. Spurgeführtes Fahrzeug (1) nach einem der vorhergehenden Ansprüche,
**dadurch gekennzeichnet, dass**
das zumindest eine flächige Temperierelement (210, 310) in einem Passagierbereich (202, 302) des spurgeführten Fahrzeugs (1) angeordnet ist.

13. Spurgeführtes Fahrzeug (1) nach einem der vorhergehenden Ansprüche,
**dadurch gekennzeichnet, dass**,
das zumindest eine flächige Temperierelement (210, 310) in einem Eingangsbereich des spurgeführten Fahrzeugs (1) angeordnet ist.

14. Spurgeführtes Fahrzeug (1) nach Anspruch 10 bis 13,
**dadurch gekennzeichnet, dass**
der Oberstock (200) zumindest eine erste Klimazone (230), in der das zumindest eine flächige Temperierelement (210, 310) angeordnet ist, aufweist und der Unterstock (300) zumindest eine zweite Klimazone (330), in der das zumindest eine flächige Temperierelement (210, 310) angeordnet ist, aufweist, welche jeweils individuell temperierbar ist.

15. Spurgeführtes Fahrzeug (1) nach einem der vorhergehenden Ansprüche,
**dadurch gekennzeichnet, dass**
das zumindest eine flächige Temperierelement (210, 310) eine maximale Oberflächentemperatur (T₁) von 35°C aufweist.

16. Digitaler Zwilling eines spurgeführten Fahrzeugs (1) nach einem der Ansprüche 1 bis 15,
wobei der digitale Zwilling ein digitalisiertes Abbild des spurgeführten Fahrzeugs (1) umfasst.
